# EUROPÄISCHE PATENTSCHRIFT

(11) **EP 0 968 678 B1**
(45) Veröffentlichungstag und Bekanntmachung des Hinweises auf die Patenterteilung: **24.03.2004**
(21) Anmeldenummer: 99109136.4
(22) Anmeldetag: 08.05.1999
(51) Int. Cl.: A47L 15/42, F16L 3/14

(54) **Haushaltsgerät mit einem an einem Grundkörper ankoppelbaren Bauteil**
Household machine with a building part couplable to a basic body
Appareil ménager ayant une pièce de construction accouplable à un corp de base

(30) Priorität: 01.07.1998 DE 29811703 U
(43) Veröffentlichungstag der Anmeldung: 05.01.2000
(73) Patentinhaber: AEG Hausgeräte GmbH, 90429 Nürnberg (DE)
(72) Erfinder: Zühlke, Katrin, 90411 Nürnberg (DE); Kohles, Dieter, 91459 Markt Erlbach (DE); Dürr, Gerhard, 90522 Oberasbach (DE)

(56) Entgegenhaltungen:
- EP-A- 0 617 217
- DE-A- 3 403 359
- DE-A- 3 509 893
- GB-A- 2 290 948
- US-A- 3 979 094

## Beschreibung

Die Erfindung betrifft ein Haushaltsgerät mit einem an einem Grundkörper ankoppelbaren Bauteil gemäß dem Oberbegriff des Anspruchs 1.

Ein Haushaltsgerät ist üblicherweise aus einer Vielzahl von mechanischen und elektrischen Bauteilen aufgebaut. In der Regel sind diese Bauteile mit Hilfe eines Befestigungselementes starr an einem Grundkörper des Haushaltsgerätes, z. B. an einem Gestell, befestigt. Für die Befestigung sind hierbei insbesondere Schrauben oder Nieten vorgesehen.

DE 34 03 359 A beschreibt ebenfalls einsbarres Befestigungsmittel (Schlinge oder Schelle).

Eine solche starre Ankopplung am Gestell des Haushaltsgerätes verursacht jedoch durch Übertragung von Körperschall ein störendes Betriebsgeräusch. Aus diesem Grund ist es auch bekannt, nur wenige Bauteile am Gestell starr anzukoppeln und an diesen weitere Bauteile, insbesondere solche, die eine Geräuschquelle darstellen, anzuordnen. Eine solche 'freie Lagerung von Bauteilen verursacht jedoch häufig Transportschäden am Haushaltsgerät, vor allem, wenn die so gelagerten Bauteile eine Masse aufweisen, die den beim Transport des Haushaltsgerätes auftretenden Beschleunigungen nicht unwesentlich ausgesetzt ist.

Es ist daher Aufgabe der Erfindung, ein Haushaltsgerät mit einem an einem Grundkörper des Haushaltsgerätes ankoppelbaren Bauteil anzugeben, bei welchem ein hohes Betriebsgeräusch und gleichzeitig die Gefahr von Transportschäden vermieden sind.

Die Aufgabe wird bei einem Haushaltsgerät gemäß den Merkmalen des Anspruchs 1 gelöst. Durch das elastische Befestigungsmittel ist eine Zuordnung zum Grundkörper hergestellt, wodurch das Bauteil in seiner Bewegungsfreiheit eingeschränkt ist, welches zu einer Vermeidung von Transportschäden führt. Gleichzeitig ist durch .das elastische Befestigungsmittel ein Übertragen eines Betriebsgeräusches auf den Grundkörper des Haushaltsgerätes durch Körperschall vermieden.

Das Bauteil kann mehrere elastische Befestigungsmittel umfassen, welche das Bauteil beispielsweise sternförmig fixieren, so daß dessen Bewegungsfreiheit noch weiter eingeschränkt ist. Soll jedoch durch das elastische Befestigungsmittel lediglich der Schwerkraft entgegengewirkt wer.den, so kann das zu befestigende Bauteil an einem Befestigungsmittel hängend angekoppelt sein.

Um eine schnelle und möglichst einfache Montagemöglichkeit herzustellen, ist es vorteilhaft, daß das dem Bauteil abgewandte Ende ein ankerförmiges Einhängemittel umfaßt. Dann kann dieses ankerförmige Einhängemittel ohne zusätzliche Befestigungshilfsmittel beispielsweise in einem Durchbruch am Gestell eingehängt werden.

Vorteilhafterweise ist das elastische Befestigungsmittel ein Gummiband, das für eine einfache Montage zumindest geringfügig in der Länge dehnbar ist. Weißt ein solches Gummiband schließlich noch das ankerförmige Einhängemittel auf, so kann die Montage und Fixierung des Bauteiles in folgenden Schritten erfolgen:
Nach dem Einbau des Bauteiles selbst wird zunächst das Gummiband gedehnt, so daß das ankerförmige Einhängemittel in den Bereich des Einhängeloches gebracht wird. Anschließend wird das Einhängemittel im Einhängeloch verhakt, wobei der Einhängeanker das Einhängeloch vollständig durchgreift. Nach dem Wegnehmen der Spannung des Gummibandes ist das Bauteil fixiert.

In einer besonderen Ausgestaltung der Erfindung sind das Bauteil und das Befestigungsmittel in einer einstückigen Ausführung. Dies kann insbesondere dann der Fall sein, wenn beide Teile aus einem elastischen Material hergestellt sind. Auf diese Weise braucht das Befestigungsmittel nicht zuerst am Bauteil befestigt werden, so daß es hierdurch zu einer weiteren Einsparung von Befestigungshilfsmitteln und von Montageaufwand kommt. Die Erfindung eignet sich besonders zur Anwendung bei einer Verbindungsmuffe zur Verbindung von rohrförmigen Bauelementen. Solche Verbindungsmuffen sind naturgemäß aus einem elastischen Material hergestellt, besonders wenn eine Abdichtung der zu verbindenden rohrförmigen Bauelemente erforderlich ist. Wird eine solche Verbindungsmuffe mit Hilfe des umfaßten elastischen Befestigungsmittels am Grundkörper des Haushaltsgerätes fixiert, so ist dadurch auch eine Fixierung der durch die Verbindungsmuffe miteinander gekoppelten Bauelemente hergestellt. Die Erfindung wird anhand der Zeichnungen eines Ausführungsbeispiels im Folgenden näher erläutert.

Dabei zeigen:
- Fig. 1: den Sockelbereich einer Haushalts-Geschirrspülmaschine mit einer erfindungsgemäß befestigten Verbindungsmuffe; und
- Fig. 2: die Verbindungsmuffe gemäß Fig. 1 in einer Einzeldarstellung.

In einer Haushalts-Geschirrspülmaschine ist Spülgut in einem Spülbehälter 1 reinigbar. Dabei wird das Spülgut durch Besprühen mit einer Spülflüssigkeit gesäubert. Die Spülflüssigkeit wird mit Hilfe einer Umwälzpumpe 3 zwei nicht dargestellten rotierenden Sprüharmen zugeführt. Die von den Spülgutteilen abtropfende Spülflüssigkeit sammelt sich in einer Ablaufwanne 5 aus der die Umwälzpumpe 3 die Spülflüssigkeit ansaugt.

Die Zufuhr der Spülflüssigkeit zu einem oberen der beiden Sprüharme erfolgt mittels einer rohrförmigen Steigleitung 7, welcher die Spülflüssigkeit durch die Umwälzpumpe zugeführt wird. Zwischen Umwälzpumpe 3 und Steigleitung 7 ist ein Durchflußheizelement 9 zur Erwärmung der Spülflüssigkeit angeordnet. Um das Durchflußheizelement 9 und die Steigleitung 7 flüssigkeitsdicht zu verbinden, ist eine Verbindungsmuffe 11 aus Gummimaterial oder einem elastome,ren Kunststoff vorgesehen.

Die Verbindungsmuffe 11 dient neben ihrem eigentlichen Zweck einer flüssigkeitsdichten Verbindung von Durchflußheizelement 9 und Steigleitung 7 auch zu einer geräuschtechnisch günstigen Befestigung des Durchflußheizelementes 9. Zu diesem Zweck weißt die Verbindungsmuffe 11 neben dem Schlauchanschlußstück 13 eine flexible Lasche 15 mit einem Einhängeanker 17 auf, welcher an dem Ende der flexiblen Lasche angeordnet ist, das dem Schlauchanschlußstück 13 gegenüberliegt.

Der Einbau der Verbindungsmuffe 11 erfolgt zunächst durch Aufstecken des Schlauchanschlußstückes 13 auf das Durchflußheizelement 9 und die Steigleitung 7. Anschließend wird die elastische Lasche 15 geringfügig gedehnt, so daß der Einhängeanker 17 in den Bereich eines Einhängedurchbruches 19 in einem Gestell 21 der Geschirrspülmaschine gebracht wird. Durch Einfädeln zunächst eines Ankerhakens in den Einhängedurchbruch 19 und anschließendes Nachschieben des zweiten Ankerhakens durchgreift der Einhängeanker 17 den Einhängedurchbruch 19 vollständig und stellt eine hängende Lagerung der Verbindungsmuffe 11 und damit auch des Durchflußheizelementes 9 sicher. Für eine leichte Montage des Einhängeankers 17 ist dieser unsymmetrisch ausgeführt, so daß einer der beiden Ankerhaken, welcher auch im montierten Zustand einer geringeren Zugbelastung ausgesetzt ist, kleiner als der andere Ankerhaken ausgestaltet ist.

Schlauchanschlußstück 13, elastische Lasche 15 und Einhängeanker 17 sind einstückig und somit aus dem gleichen Material hergestellt. Es ist vorteilhaft, diese Verbindungsmuffe 11 in einem Kunststoff-Spritzwerkzeug herzustellen. Durch diese einstückige Ausgestaltung ist zur Befestigung des Durchflußheizelementes 9 kein zusätzliches Bauteil erforderlich. Zudem werden durch diese elastische Anbindung vom Durchflußheizelement 9 ausgehende Strömungsgeräusche nicht durch Körperschall auf das Gestell 21 und den Behälter 1 der Geschirrspülmaschine übertragen.

## Patentansprüche

1. Haushaltsgerät mit einem an einem Grundkörper des Haushaltsgerätes ankoppelbaren Bauteil, wobei das Bauteil (13) ein elastisches Befestigungsmittel (15, 17) umfaßt, das an seinem vom Bauteil (13) abgewandten Ende am Grundkörper (21) ankoppelbar ist.

2. Haushaltsgerät nach Anspruch 1, **dadurch gekennzeichnet, daß** das Bauteil (13) hängend angekoppelt ist.

3. Haushaltsgerät nach Anspruch 1 oder 2, **dadurch gekennzeichnet, daß** das dem Bauteil (13) abgewandte Ende des Befestigungsmittels (15, 17) ein ankerförmiges Einhängemittel (17) umfaßt.

4. Haushaltsgerät nach einem der Ansprüche 1 bis 3, **dadurch gekennzeichnet, daß** das Befestigungsmittel (15) ein Gummiband ist.

5. Haushaltsgerät nach einem der Ansprüche 1 bis 4, **dadurch gekennzeichnet, daß** das Bauteil (13) und das Befestigungsmittel (15, 17) einstückig sind.

6. Haushaltsgerät nach Anspruch 5, **dadurch gekennzeichnet, daß** das Bauteil (13) eine Verbindungsmuffe mit einem Schlauchanschlußstück zur Verbindung von rohrförmigen Bauelementen (7, 9) ist.

## Claims

1. Domestic appliance having a component couplable to a base body, wherein the component (13) comprises a resilient fixing means (15, 17), which is couplable by its end remote from the component (13) to the base body (21).

2. Domestic appliance according to claim 1, **characterised in that** the component (13) is coupled so as to hang.

3. Domestic appliance according to claim 1 or 2, **characterised in that** the end of the fixing means (15, 17) remote from the component (13) comprises an anchorlike securing means (17).

4. Domestic appliance according to one of claims 1 to 3, **characterised in that** the fixing means (15) is a rubber strip.

5. Domestic appliance according to one of claims 1 to 4, **characterised in that** the component (13) and the fixing means (15, 17) are integral.

6. Domestic appliance according to claim 5, **characterised in that** the component (13) is a connecting muffle having a hose connecting piece for connecting tubular structural elements (7, 9).

## Revendications

1. Appareil ménager ayant une pièce de construction apte à être accouplée à un corps de base de l'appareil ménager, où la pièce de construction (13) comprend un moyen de fixation (15, 17) élastique, qui peut être accouplé à son extrémité éloignée de la pièce de construction (13) au corps de base (21).

2. Appareil ménager selon la revendication 1, **caractérisé en ce que** la pièce de construction (13) est accouplée d'une manière suspendue.

3. Appareil ménager selon la revendication 1 ou 2, **caractérisé en ce que** l'extrémité du moyen de fixation (15, 17) éloignée de la pièce de construction (13) comprend un moyen d'accrochage (17) en forme d'ancre.

4. Appareil ménager selon l'une des revendications 1 à 3, **caractérisé en ce que** le moyen de fixation (15) est une bande en caoutchouc.

5. Appareil ménager selon l'une des revendications 1 à 4, **caractérisé en ce que** la pièce de construction (13) et le moyen de fixation (15, 17) sont en une pièce.

6. Appareil ménager selon la revendication 5, **caractérisé en ce que** la pièce de construction (13) est un manchon de liaison avec un raccord tubulaire pour assembler des éléments de construction tubulaires (7, 9).
